# EUROPÄISCHE PATENTSCHRIFT

(11) **EP 1 654 748 B1**
(45) Veröffentlichungstag und Bekanntmachung des Hinweises auf die Patenterteilung: **25.07.2007**
(21) Anmeldenummer: 04766415.6
(22) Anmeldetag: 04.08.2004
(51) Int. Cl.: H01H 50/04, H05K 5/00, H01R 9/24

(54) **SCHALTGERAETE-LEITERPLATTEN-KOMBINATION**
COMBINATION OF A SWITCHING DEVICE AND A PRINTED CIRCUIT BOARD
ENSEMBLE DISPOSITIF DE COMMUTATION-CARTE DE CIRCUIT IMPRIME

(30) Priorität: 15.08.2003 DE 10338122
(43) Veröffentlichungstag der Anmeldung: 10.05.2006
(73) Patentinhaber: Moeller GmbH, 53115 Bonn (DE)
(72) Erfinder: STANKE, Stephan, D-53359 Rheinbach (DE); TRAPP, Ulrich, D-53501 Grafschaft (DE)
(86) Internationale Anmeldenummer: PCT/EP2004/051710
(87) Internationale Veröffentlichungsnummer: WO 2005/017934

(56) Entgegenhaltungen:
- EP-A- 0 779 640
- EP-A- 0 936 847
- DE-A- 4 332 068
- DE-A- 10 116 797

## Beschreibung

Die Erfindung betrifft eine Kombination aus mindestens einem elektromagnetischen Schaltgerät und einer Leiterplatte nach dem Oberbegriff von Anspruch 1.

Aus der Druckschrift DE 41 15 092 A1 ist die Leiterplattenmontage von elektromagnetischen Schaltgeräten bekannt. Dazu weist das Schaltgerät rückseitig Lötstifte auf, die nach dem Einstecken in entsprechende Bohrungen mit kontaktierenden Leiterflächen der Leiterplatte verlötet werden. Von Nachteil ist, dass bei einem Ausfall des Schaltgerätes nur mit erheblichem Aufwand das ausgefallene Schaltgerät durch ein neues ersetzt werden kann, wobei die Gefahr besteht, die Leiterplatte oder das Schaltgerät zu beschädigen. Von weiterem Nachteil ist die für die übliche Verdrahtung einerseits und für die Verbindung mit Leiterplatten anderseits erforderliche getrennte Bereitstellung von für die jeweilige Verbindungstechnik geeigneten Schaltgeräten.

Aus der Druckschrift EP 0 779 640 A2 ist eine Kombination aus einem elektromagnetischen Schaltgerät und einem busfähigen Verstärkerbaustein bekannt. Das Schaltgerät ist an den senkrecht zur Schaltgerätefront verlaufenden Anschlussseiten mit Anschlussklemmen und mit Spulenklemmen ausgestattet. Die Anschlussklemmen sind im Inneren des Gerätes über Anschlussleiter mit schaltbaren Strombahnen, d.h. mit Leistungs- und Hilfskontakten, verbunden. Der Verstärkerbaustein weist Anschlussstifte auf, die mit den Spulenklemmen, die zur Antriebsspule des Schaltgerätes führen, verbindbar sind. Mit dieser Kombination lässt sich keine Verbindung des Verstärkerbausteins über die Stiftkontakte zu den schaltbaren Strombahnen herstellen. Die Druckschrift WO 81/01092 A1 zeigt ein Schaltgerät mit einer integrierten Leiterplatte, die über Stiftkontakte mit einer weiteren Leiterplatte im Inneren des Schaltgerätes verbunden ist.

Der Erfindung liegt daher die Aufgabe zugrunde, den beschädigungsfreien Austausch eines mit einer Leiterplatte verbundenen elektromagnetischen Schaltgerätes mit geringem konstruktiven Aufwand zu ermöglichen.

Ausgehend von einer Kombination der eingangs genannten Art wird die Aufgabe erfindungsgemäß durch die kennzeichnenden Merkmale des unabhängigen Anspruches gelöst, während den abhängigen Ansprüchen vorteilhafte Weiterbildungen der Erfindung zu entnehmen sind.

Durch die Ausstattung mit Anschlussleitern für den Anschluss von sowohl draht- oder schienenförmigen externen Leitern als auch von mit einer Leiterplatte verbundenen Stiftkontakten bildet das damit auch für die übliche Verdrahtung geeignete Schaltgerät die erfindungsgemäße Kombination mit der Leiterplatte. Die Verbindung mit der Leiterplatte ist durch die kraft- und/oder formschlüssige Verbindung zwischen den Kontaktaufnahmen und den Stiftkontakten herstell- und im Bedarfsfall wieder lösbar. So lassen sich zum einen Schaltgeräte-Leiterplatten-Kombinationen mit für die herkömmliche Verdrahtung vorgesehenen Schaltgeräten realisieren und zum anderen die Schaltgeräte problemlos austauschen. Die Ausbildung einer in herkömmlicher Art und Weise ausgebildeten Anschlussklemme (wie Schraubklemme oder Federklemme) sowie der Kontaktaufnahme geschieht in konstruktiv und technologisch unaufwändiger Weise mittels der Anschlussleiter. Der Anschlussleiter geht im Geräteinneren in üblicher Weise in einen festliegenden Schaltkontakt über.

Für eine sichere Herstellung der Kontaktverbindung mit den Stiftkontakten ist es von Vorteil, wenn die Kontaktaufnahmen gegenüber den Anschlussklemmen näher zum Inneren des Schaltgerätes angeordnet sind. In einer bevorzugten Ausführungsform sind die Kontaktaufnahmen als innere Ausnehmungen der Anschlussleiter ausgeführt. Andere Ausführungen der Kontaktaufnahmen, wie seitliche Ausnehmungen in den Anschlussleitem, sind ebenso möglich. Zur Optimierung der Kontaktgabe mit den Stiftkontakten sind die Ausnehmungen als gestanzter Durchzug ausgebildet, sodass die Ausnehmungen randseitig zumindest bereichsweise zungenartig abstehende Erweiterungen aufweisen. Für eine stabile Kontaktgabe sind weiterhin im Bereich der Kontaktaufnahmen verbreiterte Anschlussleiter von Vorteil.

Zur Minimierung des Verdrahtungsaufwandes ist die Leiterplatte vorteilhafterweise mit ankommenden und abgehenden Stromanschlüssen ausgestattet. Vorteilhafterweise ist die Leiterplatte mit elektrischen und/oder elektronischen Bauteilen bestückt, sodass sich mit der erfindungsgemäßen Kombination komplexe Steuerungs- und/oder Kommunikationsaufgaben realisieren lassen.

Durch eine mit einem einzelnen elektromagnetischen Schaltgerät kombinierte Leiterplatte lässt sich mit minimiertem Verdrahtungsaufwand eine Verbindung zu einem Schutzschalter, insbesondere zur Ausbildung eines schmelzsicherungslosen Motordirektstarters, herstellen. Eine mit zwei elektromagnetischen Schaltgeräten kombinierte Leiterplatte eignet sich mit minimiertem Verdrahtungsaufwand zur Ausbildung von Schützkombinationen bzw. in Verbindung mit einem Schutzschalter zur Ausbildung von komplexen Motorstarterkombinationen, beispielsweise zu Stern-Dreieck-Kombinationen oder Wendeschützen bzw. zu Stern-Dreieck-Startem oder Wendestartern.

Weitere Einzelheiten und Vorteile der Erfindung ergeben sich aus dem folgenden, anhand von Figuren erläuterten Ausführungsbeispiel. Es zeigen
- Figur 1:: eine erfindungsgemäße Kombination im Längsschnitt;
- Figur 2:: verschiedene Ausbildungen des Anschlussleiters in perspektivischer Darstellung;
- Figur 3:: eine Einzelheit im Schnitt III-III aus Fig. 2a;
- Figur 4:: eine erste beispielhafte erfindungsgemäße Kombination mit einem elektromagnetischen Schaltgerät;
- Figur 5:: eine zweite beispielhafte Kombination mit zwei elektromagnetischen Schaltgeräten.

Nach Fig. 1 zeigt ein dreipoliges elektromagnetisches Schaltgerät 2 mit einem umgebenden isolierenden Schaltgerätegehäuse 4, ankommenden und abgehenden Anschlussleitern 6. Die Anschlussleitern 6 sind in üblicher Weise im Schaltgehäuse 2 festgelegt und weisen im Inneren des Schaltgerätes 2 endseitig feststehende Kontakte auf, die polweise mit einer Kontaktbrücke zusammenwirken, die in einem gemeinsamen, von einem Elektromagnetantrieb 8 betätigten Kontaktbrückenträger 10 lagern. Zu beiden Seiten lagern im Schaltgerätegehäuse 2 Anschlussklemmen 12, die zum Anschluss von externen Leitern seitlich von außen zugängig sind. Je eine der Anschlussklemmen 12 ist Bestandteil einer der Anschlussleiter 6. Zwischen den inneren Enden und den Anschlussklemmen 12 sind die Anschlussleiter 6 jeweils mit einer Kontaktaufnahme 14 versehen. Das Schaltgerätegehäuse 4 ist an der Schaltgerätefront 15 mit Öffnungen 16 ausgestattet, die bis zu den Anschlussleitern 6 reichen. Durch die Öffnungen 16 reichen Stiftkontakte 18, die mit ihren Kontaktenden 20 in die Kontaktaufnahmen 14 reichen und dadurch leitend mit den Anschlussleitern 6 verbunden sind. Durch Herausziehen kann die Verbindung zwischen den Anschlussleitern 6 und den Stiftkontakten 18 gelöst werden. Die in ihrem oberen Teil mit einem isolierenden Kunststoffmantel 19 umhüllten Stiftkontakte 18 sind an ihren Befestigungsenden 22, welchen den Kontaktenden 20 gegenüberstehen, über Lötverbindungen 24 mit einer Leiterplatte 26 mechanisch und elektrisch verbunden. Damit ist das Schaltgerät 2 mechanisch und elektrisch lösbar mit der Leiterplatte 26 verbunden. Schaltgerät 2 und Leiterplatte 26 bilden somit elektrisch und mechanisch eine Kombination 1, die mittels einer an der Rückseite des Schaltgerätes 2 vorgesehenen Rastvorrichtung 28 auf eine Normtragschiene aufgeschnappt werden kann. Die Stiftkontakte 18 können alternativ oder alternativ auch über Steckverbindungen auf der Leiterplatte 26 befestigt sein.

Fig. 2 zeigt drei Ausführungsformen 6a, 6b und 6c für den Anschlussleiter. In Teilfig. 2a sind die Anschlussleiter 6a an ihrem äußeren Ende mit Anschlussklemmen in Form von Schraubklemmen 12a ausgestattet. An ihrem inneren Ende tragen die Anschlussleiter 6a feststehende Kontaktauflagen 30 und 32 für drei Hauptkontakte bzw. einen Hilfskontakt. Etwa in der Mitte ihrer Länge sind die Anschlussleiter 6a verbreitert und weisen an dieser Stelle Kontaktaufnahmen 14a in Form von zentralen rechteckigen Ausnehmungen auf. In Teilfig. 2b sind die Anschlussleiter 6b an ihrem äußeren Ende mit Anschlussklemmen in Form von Federklemmen 12b ausgestattet. Die Anschlussleiter 6b sind gegenüber dem inneren Drittel an ihrem nach außen gerichtete Teil verbreitert und weisen im mittleren Teil wiederum Kontaktaufnahmen 14b in Form von zentralen rechteckigen Ausnehmungen auf. Die in Teilfig. 2c darstellte dritte Ausführungsform eines Anschlussleiters 6c besitzt dagegen eine Kontaktaufnahme 14c, die an dem verbreiterten Mittelteil in Form gegenüberstehender seitlicher Ausnehmungen ausgebildet ist.

Fig. 3 zeigt als Einzelheit im Schnitt den mittleren Teil des Anschlussleiters 6a aus Fig. 2a. Zur Verbesserung der Kontaktgabe zwischen Stiftkontakt 18 (Fig. 1) und Anschlussleiter 6a, ist die Kontaktaufnahme 14a mit zur Rückseite des Schaltgerätes abgebogenen Kontaktzungenabschnitten 34 versehen. Die Kontaktzungenabschnitte 34 sind im Verlaufe der Herstellung der Kontaktaufnahme 14a als gestanzter Durchzug entstanden. In gleicher bzw. analoger Weise könne die Kontaktaufnahmen 14b bzw. 14c nach Teilfig. 2b bzw. 2c mit Kontaktzungenabschnitten ausgestattet sein.

Fig. 4 zeigt die in Fig. 1 erläuterte Kombination 1 aus dem elektromagnetischen Schaltgerät 2 und der Leiterplatte 26 in Verbindung mit einem weiteren Schaltgerät in Form eines Schutzschalters 3. Auf der Leiterplatte 26 sind elektrische und elektronische Bauteile 36 montiert. Auf der einen Seite sind auf der Leiterplatte 26 Stromanschlüsse in Form von Klemmanschlüssen 38 zur Anschluss an eine Hauptstromweiterleitung montiert. Von der anderen Seite der Leiterplatte 26 gehen angelötete Stromanschlüsse in Form von Anschlussleitungen 40 aus, die über einen Anschlussstecker 42 mit Haupt- und Hilfsstromeingängen des Schutzschalters 3 verbunden sind. Die Kontaktgabe zwischen dem Anschlussstecker 42 und Anschlussleitern des Schutzschalters erfolgt in ähnlicher Weise wie die mit Fig. 1 beschriebene Kontaktgabe zwischen den Stiftkontakten 18 der Leiterplatte 26 und den Anschlussleitern 6 des elektromagnetischen Schaltgerätes 2. Sowohl die Kombination 1 als auch der Schutzschalter 3 sind über rückseitige Rastvorrichtungen der Schaltgeräte 2 und 3 auf Normtragschienen 44 montiert. Die in Fig. 4 gezeigte Anordnung stellt einen kompakten, vorverdrahteten Direktmotorstarter dar.

Fig. 5 zeigt eine Kombination 1', die zwei mit der Leiterplatte 26' verbundene elektromagnetischen Schaltgeräte 2 und 2' enthält. Die Leiterplatte 26' ist auch hier mit elektrischen und elektronischen Bauteilen 36 bestückt. Die Kombination 1' lässt sich bei entsprechende Beschaltung der Leiterplatte 26' als Stern-Dreieck-Kombination oder als Wendeschütz verwenden. Die Leiterplatte 26' ist an beiden Enden mit ankommenden bzw. abgehenden Klemmanschlüssen 38 bzw. 38' ausgestattet. Damit stellt die Kombination 1' eine kompakte, vorverdrahtete Einheit dar, die über die rückseitigen Rastvorrichtungen der Schaltgeräte 2 und 2' mechanisch auf Normtragschienen 44 befestigt wird.

## Patentansprüche

1. Kombination aus mindestens einem elektromagnetischen Schaltgerät (2; 2') und einer Leiterplatte (26; 26'), wobei schaltbaren Strombahnen im Inneren des Schaltgerätes (2; 2') ankommende sowie abgehende Anschlussleiter (6) zugeordnet sind und mit der Leiterplatte (26; 26') verbundene Stiftkontakte (18) die Verbindung zum Schaltgerät (2; 2') herstellen,
und wobei die Anschlussleiter (6) jeweils mit einer Anschlussklemme (12) für den in Bezug auf die Schaltgerätefront (12) seitlichen Anschluss mindestens eines externen elektrischen Leiters ausgestattet sind, **dadurch gekennzeichnet,**
- **dass** an den Anschlussleitern (6) weiterhin jeweils eine von der Schaltgerätefront (15) zugängige Kontaktaufnahme (14) zur kraft- und/oder formschlüssigen Kontaktverbindung mit einem der Stiftkontakte (18) der vor der Schaltgerätefront (15) angeordneten Leiterplatte (26; 26') ausgebildet ist.

2. Kombination nach vorstehendem Anspruch, **dadurch gekennzeichnet, dass** die Kontaktaufnahme (14) zwischen Anschlussklemme (12) und Schaltgeräteinnerem angeordnet ist.

3. Kombination nach einem der vorstehenden Ansprüche, **dadurch gekennzeichnet, dass** die Kontaktaufnahme (14a; 14b; 14c) als innere oder seitliche Ausnehmung der Anschlussleiter (6a; 6b; 6c) ausgebildet ist.

4. Kombination nach einem der vorstehenden Ansprüche, **dadurch gekennzeichnet, dass** die Kontaktaufnahme (14a; 14b; 14c) randseitig zumindest bereichsweise mit einem front- oder rückseitig abgebogenen Kontaktzungenabschnitt (34) ausgestattet ist.

5. Kombination nach einem der vorstehenden Ansprüche, **dadurch gekennzeichnet, dass** die Anschlussleiter (6a; 6b; 6c) im Bereich der Kontaktaufnahme (14a; 14b; 14c) verbreitert sind.

6. Kombination nach einem der vorstehenden Ansprüche, **dadurch gekennzeichnet, dass** die Leiterplatte (26; 26') mit ankommenden und abgehenden Stromanschlüssen (38; 38'; 40) versehen ist.

7. Kombination nach einem der vorstehenden Ansprüche, **dadurch gekennzeichnet, dass** die Leiterplatte (26; 26') mit elektrischen und/oder elektronischen Bauteilen (36) bestückt ist.

## Claims

1. A combination of at least one electromagnetic switching device (2; 2') and one printed circuit board (26; 26'), incoming and outgoing connecting conductors (6) being assigned to switchable current paths inside the switching device (2; 2') and pin contacts (18) connected to the printed circuit board (26; 26') bringing about the connection to the switching device (2; 2'),
and the connecting conductors (6) each being provided with a terminal (12) for connection, to the side relative to the front (15) of the switching device, of at least one external electrical conductor,
**characterised in that** the connecting conductors (6) are additionally each provided with a contact receptacle (14) accessible from the front (15) of the switching device for force-fit and/or interlocking contact connection with one of the pin contacts (18) of the printed circuit board (26; 26') arranged in front of the front (15) of the switching device.

2. A combination according to the preceding claim, **characterised in that** the contact receptacle (14) is arranged between the terminal (12) and the inside of the switching device.

3. A combination according to one of the preceding claims, **characterised in that** the contact receptacle (14a; 14b; 14c) takes the form of an inner or lateral recess in the connecting conductor (6a; 6b; 6c).

4. A combination according to one of the preceding claims, **characterised in that** the contact receptacle (14a; 14b; 14c) is provided at the edge at least in places with a contact blade portion (34) bent to the front or rear.

5. A combination according to one of the preceding claims, **characterised in that** the connecting conductors (6a; 6b; 6c) are widened in the area of the contact receptacle (14a; 14b; 14c).

6. A combination according to one of the preceding claims, **characterised in that** the printed circuit board (26; 26') is provided with incoming and outgoing current connections (38; 38'; 40).

7. A combination according to one of the preceding claims, **characterised in that** the printed circuit board (26; 26') is equipped with electrical and/or electronic components (36).

## Revendications

1. Combinaison d'au moins un dispositif de commutation électromagnétique (2 ; 2') et d'une carte de circuit imprimé (26 ; 26'), des conducteurs de raccordement (6) arrivant et partant à l'intérieur du dispositif de commutation (2 ; 2') étant associés à des trajets de courant commutables et des contacts mâles (18) reliés à la carte de circuit imprimé (26 ; 26') établissant la liaison avec le dispositif de commutation (2 ; 2'),
et les conducteurs de raccordement (6) étant pourvus à chaque fois d'une borne de raccordement (12) pour le raccordement latéral, par rapport à l'avant du dispositif de commutation (15), d'au moins un conducteur électrique extérieur,
**caractérisée par le fait qu'**un logement pour contact (14) accessible par l'avant du dispositif de commutation (15) est à chaque fois formé, en outre, au niveau des conducteurs de raccordement (6) pour la liaison par contact par adhérence et/ou conjugaison de forme avec un des contacts mâles (18) de la carte de circuit imprimé (26 ; 26') située devant l'avant du dispositif de commutation (15).

2. Combinaison selon la revendication précédente, **caractérisée par le fait que** le logement pour contact (14) est situé entre une borne de raccordement (12) et l'intérieur du dispositif de commutation.

3. Combinaison selon l'une des revendications précédentes, **caractérisée par le fait que** le logement pour contact (14a ; 14b ; 14c) est exécuté en tant qu'évidement intérieur ou latéral des conducteurs de raccordement (6a ; 6b 6c).

4. Combinaison selon l'une des revendications précédentes, **caractérisée par le fait que** le logement pour contact (14a ; 14b ; 14c) est pourvu sur sa périphérie, au moins par endroit, d'un segment de languette de contact (34) plié vers l'avant ou vers l'arrière.

5. Combinaison selon l'une des revendications précédentes, **caractérisée par le fait que** les conducteurs de raccordement (6a ; 6b ; 6c) sont élargis dans la zone du logement pour contact (14a ; 14b ; 14c).

6. Combinaison selon l'une des revendications précédentes, **caractérisée par le fait que** la carte de circuit imprimé (26 ; 26') est pourvue de connexions électriques (38 ; 38'; 40) arrivant et partant.

7. Combinaison selon l'une des revendications précédentes, **caractérisée par le fait que** la carte de circuit imprimé (26 ; 26') est garnie de composants électriques et/ou électroniques (36).
